# DEMANDE DE BREVET EUROPEEN

(11) **EP 0 145 564 A1**
(43) Date de publication de la demande: **19.06.1985**
(21) Numéro de dépôt: 84402356.4
(22) Date de dépôt: 20.11.1984
(51) Int. Cl.: B65H 31/34, B31B 1/98

(54) **Dispositif pour aplanir les piles de sacs à la sortie d'une machine pour la fabrication de sacs en matière plastique**

(30) Priorité: 21.11.1983 FR 8318507
(71) Demandeur: Lagain, Georges, F-60390 Auneuil (FR)
(72) Inventeur: Lagain, Georges, F-60390 Auneuil (FR)
(74) Mandataire: Moulines, Pierre

(57) **Abrégé**

Dispositif pour aplanir les piles de sacs à la sortie d'une machine pour la fabrication de sacs en matière plastique. Il comprend une brosse rotative (15) susceptible de venir en contact avec la surface supérieure de la pile de sacs (4) sous l'action de moyens (13, 13a, 36) conférant à la dite brosse (15) un mouvement descendant et ascendant.

L'invention est utilisée dans les machines pour la fabrication de sacs.

## Description

La présente invention a pour objet un dispositif pour aplanir les piles de sacs à la sortie d'une machine pour la fabrication de sacs en matière plastique.

Dans une machine pour la fabrication de saos en matière plastique on dispose à la sortie des moyens permettant de réaliser des piles de sacs qui sont évacuées au moyen d'un tapis sans fin. Or les piles ne présentent pas toujours une tenue régulière du fait de la couche d'air qui se trouve emprisonnée entre deux sacs adjacents et il en résulte que les piles ont tendance à se défaire lors de leur déplacementau moyen du tapis trans- ₅ porteur.

La présente invention a pour objet de remédier à cet inconvénient en utilisant un dispositif permettant d'aplanir la pile de sacs.

Conformément à la présente invention le dispositif comprend une brosse rotative susceptible de venir en contact avec la surface supérieure de la pile de sacs sous l'action de moyens conférant à la dite brosse un mouvement descendant et ascendant.

Le dispositif suivant l'invention permet l'évacuation de l'air entre les sacs et par suite une meilleure tenue de la pile de sacs qui repose sur un moyen de support.

Enfin, la brosse lors de son passage permet la suppression de boucles éventuelles qui pourraient se former sur la pile.

D'autres caractéristiques et avantages de l'invention seront mieux compris à la lecture de la description qui va suivre de plusieurs modes de réalisation et en se référant aux dessins annexés sur lesquels;
- la figure 1 est une vue en élévation latérale du dispositif pour aplanir les piles de sacs suivant l'invention.
- la figure 2 est une vue en élévation de face du dispositif représenté à la figure 1.
- la figure 3 est une vue en coupe du moyen d'entraînement en rotation de la brosse.

Aux figures 1 et 2 on a représenté un dispositif pour aplanir les sacs qui est disposé à la sortie d'une machine pour la fabrication de sacs, de part et d'autre d'un transporteur 1 comportant un tapis sans fin 2 qui est monté sur deux rouleaux rotatifs 3, 3a dont l'un assure l'entraînement du tapis 2 sur lequel est disposée une pile de sacs 4.

Le dispositif comprend un bâti 5, 5a, sur lequel est fixée de chaque côté une crémaillère 6, 6a qui engrène avec un pignon 7, 7a calé sur un arbre 8, 8a qui porte un montant 9, 9a susceptible d'être déplacé longitudinalement par rapport au bâti 5 en actionnant le volant 10, 10a solidaire de l'abre 8, 8a.

Les montants verticaux 9, 9a qui sont disposés parallèlement de chaque côté du tapis 2 supportant la pile de sacs 4 sont munis à leur partie supérieure d'un arbre 11 (Fig. 2, 3) sur lequel sont calés au moyen de clavettes 12 deux bras rotatifs 13, 13a disposés parallèlement et qui sont entraînés en rotation au moyen de l'arbre 11.

A l'extrémité opposée à l'arbre 11, les bras 13, 13a portent un arbre rotatif 14 sur lequel est fixée une brosse rotative cylindrique 15 constituée de façon connue par des poils souples s'étendant radialement.

L'abre 11 qui porte les bras 13, 13a de support de la brosse 15, est entraîné en rotation par une transmission à partir d'une courroie sans fin 16, en liaison avec l'organe moteur de la machine à fabriquer les sacs. La courroie 16 entraîne une poulie 17 qui est fixée sur un arbre 18 monté rotatif sur le montant 9a,-et qui porte du côté opposé une poulie 19, reliée par une courroie 20 à une poulie 21, calée à l'extrémité de l'abre 11 entraînant en rotation les bras 13, 13a.

Par ailleurs, l'arbre 14 sur lequel est fixée la brosse 15 (Fig. 3) porte une poulie 22 qui est calée sur ledit arbre par une clavette 23 et reliée par une courroie 24 à une poulie double 25 montée en rotation libre au moyen de paliers à roulements 26 sur l'arbre 11, ladite poulie double 25 étant reliée par une courroier 27 à une poulie 28 clavetée en 29 sur un arbre 30, d'un moteur 31 fixé au moyen de vis 32 sur le montant 9.

Le dispositif suivant l'invention fonctionne de la manière suivante:
- la brosse 15 étant entraînée en rotation suivant la flèche F par le moteur 31 et par l'intermédiaire de la transmission 28 à 22 dès qu'un nouveau sac est disposé sur la pile 4, la courroie 16 se met en mouvement et entraîne en rotation par la transmission 17 à 21, l'arbre 11 de telle sorte que la brosse effectue un tour complet suivant le cercle 33.

Au cours de son déplacement la brosse 15 vient en contact avec le sac supérieur de la pile, pour aplanir celle-ci et en évacuer l'air emprisonné entre les sacs.

Bien entendu l'invention n'est pas limitative et l'homme de l'art pourra y apporter des modifications sans sortir du domaine de l'invention.

## Revendications

1. Dispositif pour aplanir les piles de sacs à la sortie d'une machine pour la fabrication de sacs en matière plastique caractérisé en ce qu'il comprend une brosse rotative (15) susceptible de venir en contact avec la surface supérieure de la pile de sacs (4)sous l'action de moyens (13, 13a, 36) conférant à la dite brosse (15) un mouvement descendant et ascendant.

2. Dispositif suivant la revendication 1, caractérisé en ce que la brosse cylindrique (15) est fixée sur un axe (14) monté rotatif à l'une des extrémités de deux bras (13, 13a) parallèlles dont l'autre extrémité est montée rotative sur deux montants parallèles (9, 9a) montés sur le châssis (5) de la machine de part et d'autre du moyen de transport (2) des sacs.

3. Dispositif suivant la revendication 2, caractérisé en ce que sur l'un des montants (9) est fixé un organe moteur (31) relié par une courroie (27) à un ensemble de. deux poulies (25) montées en rotation libre sur l'arbre rotatif (11) des bras (13, 13a) l'une desdites poulies (25) étant reliée par une courroie (24) à une poulie (22) calée à l'extrémité de l'arbre (14) portant la brosse (15).

4. Dispositif suivant la revendication 2, caractérisé en ce que les montants (9, 9a) portant les bras (13, 13a) et la brosse (15) sont montés sur le bâti (5) de la machine au moyen d'organes de roulements (6, 6a, 7, 7a) permettant leur déplacement longitudinal par rapport l'axe du support de la pile de sacs.

5. Dispositif suivant les revendications 2 et 4 caractérisé en ce que à la base de l'un des montants (9a)est montée rotative une poulie (17) qui est entraînée en rotation par une courroie (16) reliée à un organe moteur, ladite poulie (17) étant solidaire d'un arbre 18 sur lequel est montée une autre poulie (19) qui est reliée par une courroie (20) à une poulie (21) clavetée sur l'arbre (11) portant les bras de support (13, 13a) de la brosse (15).
